# EUROPÄISCHE PATENTSCHRIFT

(11) **EP 2 062 461 B1**
(45) Veröffentlichungstag und Bekanntmachung des Hinweises auf die Patenterteilung: **24.04.2013**
(21) Anmeldenummer: 08706896.1
(22) Anmeldetag: 15.02.2008
(51) Int. Cl.: H05B 33/08

(54) **STEUERVERFAHREN, STEUERVORRICHTUNG UND VERFAHREN ZUM HERSTELLEN DER STEUERVORRICHTUNG**
CONTROL METHOD, CONTROL DEVICE, AND METHOD FOR THE PRODUCTION OF THE CONTROL DEVICE
PROCÉDÉ DE COMMANDE, DISPOSITIF DE COMMANDE ET PROCÉDÉ DE FABRICATION DU DISPOSITIF DE COMMANDE

(30) Priorität: 27.02.2007 DE 102007009532
(43) Veröffentlichungstag der Anmeldung: 27.05.2009
(73) Patentinhaber: OSRAM Opto Semiconductors GmbH, 93055 Regensburg (DE)
(72) Erfinder: ZAHNER, Thomas, 92665 Altenstadt (DE); DAMS, Florian, 93158 Teublitz (DE); HOLZER, Peter, 93083 Obertraubling (DE); GRÖTSCH, Stefan, 93077 Bad Abbach (DE)
(74) Vertreter: Epping - Hermann - Fischer
(86) Internationale Anmeldenummer: PCT/DE2008/000290
(87) Internationale Veröffentlichungsnummer: WO 2008/104152

(56) Entgegenhaltungen:
- US-A- 3 705 316
- US-A- 5 907 569
- US-B1- 6 242 870
- US-B1- 6 356 774

## Beschreibung

Die Erfindung betrifft ein Steuerverfahren und eine Steuervorrichtung zum Betreiben mindestens eines strahlungsemittierenden Halbleiterbauelements. Die Erfindung betrifft ferner ein Verfahren zum Herstellen der Steuervorrichtung.

Strahlungsemittierende Halbleiterbauelemente werden beispielsweise als lichtemittierende Dioden, oder kurz: LED, für Signalisierungszwecke und in zunehmendem Maße auch für Beleuchtungszwecke genutzt. Beispielsweise werden LEDs unterschiedlicher Farbe, insbesondere rot, grün oder blau leuchtende LEDs, genutzt für das Projizieren von Farbbildern. Die LEDs unterschiedlicher Farbe beleuchten dazu abwechselnd in schneller Folge eine Anordnung von Mikrospiegeln, die so angesteuert werden, dass sich der gewünschte Farbeindruck eines jeweiligen Bildpunkts abhängig von der jeweiligen Zeitdauer ergibt, die das Licht der jeweiligen LED auf den jeweiligen Bildpunkt fällt. Durch das abwechselnde Projizieren in schneller Folge beispielsweise eines roten, eines grünen und eines blauen Teilbildes entsteht bei einem Betrachter ein farbiger Bildeindruck, der auch Mischfarben umfassen kann, zum Beispiel weiß. Die LEDs müssen dazu jeweils in einem Impulsbetrieb betrieben werden, das heißt in schneller Folge ein- und wieder ausgeschaltet werden.

Die Aufgabe der Erfindung ist, ein Steuerverfahren, eine Steuervorrichtung und ein Verfahren zum Herstellen der Steuervorrichtung zu schaffen, das beziehungsweise die einen Impulsbetrieb eines strahlungsemittierenden Halbleiterbauelements mit einem homogenen Strahlungsfluss ermöglicht. Ähnliche LED-Steuerschaltungen sind bekannt aus den Patentschrifte US-6242870B1 und US-6356774B1.

Die Aufgabe wird gelöst durch die Merkmale der unabhängigen Patentansprüche. Vorteilhafte Weiterbildungen der Erfindung sind in den Unteransprüchen gekennzeichnet.

Gemäß eines ersten Aspekts zeichnet sich die Erfindung aus durch ein Steuerverfahren und eine entsprechende Steuervorrichtung. Zum Betreiben mindestens eines strahlungsemittierenden Halbleiterbauelements wird ein impulsförmiger, während einer Impulsdauer ansteigender, elektrischer Betriebsstrom erzeugt. Die Impulsdauer umfasst dabei insbesondere nicht eine ansteigende oder abfallende Flanke des elektrischen Betriebsstroms, die durch ein Einschalten oder Ausschalten des elektrischen Betriebsstroms entsteht.

Die Erfindung beruht auf der Erkenntnis, dass sich das mindestens eine strahlungsemittierende Halbleiterbauelement während der Impulsdauer erwärmt und dadurch der Strahlungsfluss während der Impulsdauer abnimmt, wenn der elektrische Betriebsstrom während der Impulsdauer im Wesentlichen konstant bleibt. Durch den während der Impulsdauer ansteigenden Betriebsstrom kann dem Abfallen des Strahlungsflusses entgegengewirkt werden. Dadurch ist ein zuverlässiger Impulsbetrieb des mindestens einen strahlungsemittierenden Halbleiterbauelements möglich.

In einer vorteilhaften Ausgestaltung wird der elektrische Betriebsstrom derart erzeugt, dass sich ein Strahlungsfluss des mindestens einen strahlungsemittierenden Halbleiterbauelements während der Impulsdauer nur innerhalb eines vorgegebenen Strahlungsflusstoleranzbandes verändert. Insbesondere wird der elektrische Betriebsstrom derart erzeugt, dass der Strahlungsfluss des mindestens einen strahlungsemittierenden Halbleiterbauelements im Wesentlichen konstant ist. Dies hat den Vorteil, dass das mindestens eine strahlungsemittierende Halbleiterbauelement dadurch besonders gut für Anwendungen geeignet ist, bei denen das mindestens eine strahlungsemittierende Halbleiterbauelement im Impulsbetrieb betrieben wird und bei denen eine hohe Gleichmäßigkeit und Schwankungsarmut des Strahlungsflusses während der Impulsdauer gefordert wird.

In einer weiteren vorteilhaften Ausgestaltung wird ein impulsförmiger, elektrischer Schaltstrom erzeugt. Ein elektrischer Kompensationsstrom wird erzeugt, der dem elektrischen Schaltstrom überlagert wird zum Erzeugen des elektrischen Betriebsstroms des mindestens einen strahlungsemittierenden Halbleiterbauelements. Der elektrische Kompensationsstrom steigt während der Impulsdauer an. Auf diese Weise wird der während der Impulsdauer ansteigende elektrische Betriebsstrom sehr einfach erzeugt. Der Vorteil ist, dass der elektrische Schaltstrom und der elektrische Kompensationsstrom unabhängig voneinander erzeugbar sind. Der elektrische Schaltstrom ist beispielsweise sehr einfach rechteckförmig erzeugbar. Dieser wird mit dem ansteigenden elektrischen Kompensationsstrom überlagert.

In einer weiteren vorteilhaften Ausgestaltung wird ein Verlauf des elektrischen Betriebsstroms beziehungsweise des elektrischen Kompensationsstroms erzeugt abhängig von einer Summe über mindestens einen Summanden der Form A * (1 - exp(-t/tau)). Eine Zeitkonstante tau und ein Faktor A sind jeweils vorgegeben. Dies hat den Vorteil, dass die Präzision des Verlaufs des elektrischen Betriebsstroms beziehungsweise des elektrischen Kompensationsstroms sehr einfach über eine Anzahl der Summanden vorgebbar ist. Ferner ist der Verlauf auf diese Weise einfach und kostengünstig erzeugbar.

In einer weiteren vorteilhaften Ausgestaltung der Steuervorrichtung ist diese zusammen mit dem mindestens einen strahlungsemittierenden Halbleiterbauelement als eine gemeinsame Baueinheit ausgebildet. Insbesondere bildet die Steuervorrichtung eine Treiberschaltung für das mindestens eine strahlungsemittierende Halbleiterbauelement. Durch das Ausbilden als eine gemeinsame Baueinheit, beispielsweise als ein Modul, kann diese besonders kompakt ausgebildet sein. Ferner kann die Steuervorrichtung entsprechend dem zugehörigen mindestens einen strahlungsemittierenden Halbleiterbauelement justiert ausgebildet sein, so dass das zugehörige mindestens eine strahlungsemittierende Halbleiterbauelement besonders präzise ansteuerbar ist und der resultierende Strahlungsfluss besonders zuverlässig ist.

Gemäß eines zweiten Aspekts zeichnet sich die Erfindung aus durch ein Verfahren zum Herstellen der Steuervorrichtung zum Betreiben mindestens eines strahlungsemittierenden Halbleiterbauelements mittels eines impulsförmigen, während einer Impulsdauer ansteigenden, elektrischen Betriebsstroms. Ein zeitlicher Verlauf einer thermischen Impedanz wird ermittelt, die repräsentativ ist für das mindestens eine strahlungsemittierende Halbleiterbauelement. Abhängig von dem ermittelten zeitlichen Verlauf der thermischen Impedanz wird ein einzustellender Verlauf des elektrischen Betriebsstroms ermittelt. Die Steuervorrichtung wird ferner so ausgebildet, dass der einzustellende Verlauf des Betriebsstroms jeweils während der Impulsdauer eingestellt wird. Die Impulsdauer umfasst insbesondere nicht eine ansteigende oder abfallende Flanke des elektrischen Betriebsstroms, die durch ein Einschalten oder Ausschalten des elektrischen Betriebsstroms entsteht.

Der zeitliche Verlauf der thermischen Impedanz des mindestens einen strahlungsemittierenden Halbleiterbauelements ist insbesondere einfach messtechnisch ermittelbar und ist im Wesentlichen bauart- und materialabhängig. Vorteilhafterweise wird der zeitliche Verlauf der thermischen Impedanz nicht für jedes einzelne strahlungsemittierende Halbleiterbauelement ermittelt, sondern wird repräsentativ für alle oder eine Untermenge der strahlungsemittierenden Halbleiterbauelemente gleicher Bauart und gleicher Materialauswahl ermittelt. Dadurch ist die Steuervorrichtung einfach und kostengünstig in großen Stückzahlen herstellbar. Durch Nutzen des Verlaufs der thermischen Impedanz ist der einzustellende Verlauf des elektrischen Betriebsstroms beziehungsweise des elektrischen Kompensationsstroms präzise ermittelbar.

In einer vorteilhaften Ausgestaltung des zweiten Aspekts wird der einzustellende Verlauf des elektrischen Betriebsstroms derart ermittelt, dass sich ein Strahlungsfluss des mindestens einen strahlungsemittierenden Halbleiterbauelements während der Impulsdauer nur innerhalb eines vorgegebenen Strahlungsflusstoleranzbandes verändert. Insbesondere wird der einzustellende Verlauf des elektrischen Betriebsstroms derart ermittelt, dass der Strahlungsfluss des mindestens einen strahlungsemittierenden Halbleiterbauelements im Wesentlichen konstant ist. Dies hat den Vorteil, dass das mindestens eine strahlungsemittierende Halbleiterbauelement dadurch besonders gut für Anwendungen geeignet ist, bei denen das mindestens eine strahlungsemittierende Halbleiterbauelement im Impulsbetrieb betrieben wird und bei denen eine hohe Gleichmäßigkeit und Schwankungsarmut des Strahlungsflusses während der Impulsdauer gefordert wird.

In einer weiteren vorteilhaften Ausgestaltung des zweiten Aspekts wird die Steuervorrichtung ausgebildet, einen impulsförmigen, elektrischen Schaltstrom zu erzeugen. Das Ermitteln des einzustellenden Verlaufs des Betriebsstroms umfasst, dass der einzustellende Verlauf eines elektrischen, während der Impulsdauer ansteigenden, Kompensationsstroms ermittelt wird, der den elektrischen Schaltstrom zum Erzeugen des elektrischen Betriebsstroms überlagert. Ferner wird die Steuervorrichtung so ausgebildet, dass der einzustellende Verlauf des Kompensationsstroms jeweils während der Impulsdauer eingestellt wird. Dies hat den Vorteil, dass der elektrische Schaltstrom und der elektrische Kompensationsstrom unabhängig voneinander einstellbar sind. Insbesondere ist der elektrische Schaltstrom sehr einfach rechteckförmig einstellbar.

In einer weiteren vorteilhaften Ausgestaltung des zweiten Aspekts wird eine Spannungs-Strom-Kennlinie und/oder eine Strahlungsfluss-Strom-Kennlinie und/oder eine Strahlungsfluss-Sperrschichttemperatur-Kennlinie ermittelt, die jeweils repräsentativ ist für das mindestens eine strahlungsemittierende Halbleiterbauelement. Abhängig von der Spannungs-Strom-Kennlinie und/oder Strahlungsfluss-Strom-Kennlinie und/oder Strahlungsfluss-Sperrschichttemperatur-Kennlinie wird der einzustellende Verlauf des elektrischen Betriebsstroms beziehungsweise des elektrischen Kompensationsstroms ermittelt. Die Kennlinien sind im Allgemeinen aus beispielsweise herstellerseitig zur Verfügung gestellten Kenndaten des mindestens einen strahlungsemittierenden Halbleiterbauelements bekannt oder sind einfach durch Messung ermittelbar. Durch Berücksichtigen mindestens einer der Kennlinien ist der einzustellende Verlauf des elektrischen Betriebsstroms beziehungsweise des elektrischen Kompensationsstroms präzise ermittelbar.

In diesem Zusammenhang ist es vorteilhaft, wenn der einzustellende Verlauf des elektrischen Betriebsstroms beziehungsweise des elektrischen Kompensationsstroms ermittelt wird abhängig von einer Summe über mindestens einen Summanden der Form A * (1 - exp(-t/tau)). Eine Zeitkonstante tau wird jeweils ermittelt abhängig von dem zeitlichen Verlauf der thermischen Impedanz. Ein Faktor A wird jeweils ermittelt abhängig von der ermittelten Spannungs-Strom-Kennlinie und/oder der ermittelten Strahlungsfluss-Strom-Kennlinie und/oder der ermittelten Strahlungsfluss-Sperrschichttemperatur-Kennlinie. Die jeweilige Zeitkonstante tau und/oder der jeweilige Faktor A sind beispielsweise durch Approximation an einen vorgegebenen Verlauf des elektrischen Betriebsstroms beziehungsweise des elektrischen Kompensationsstroms ermittelbar, der durch ein physikalisches Modell des mindestens einen strahlungsemittierenden Halbleiterbauelements vorgegeben ist. Dem physikalischen Modell werden dazu vorzugsweise der zeitliche Verlauf der thermischen Impedanz und/oder die ermittelte Spannungs-Strom-Kennlinie und/oder die ermittelte Strahlungsfluss-Strom-Kennlinie und/oder die ermittelte Strahlungsfluss-Sperrschichttemperatur-Kennlinie zugeführt. Auf diese Weise ist der einzustellende Verlauf des elektrischen Betriebsstroms beziehungsweise des elektrischen Kompensationsstroms einfach mit der gewünschten Präzision ermittelbar.

Ausführungsbeispiele der Erfindung sind im Folgenden anhand der schematischen Zeichnungen erläutert. Es zeigen:
- Figur 1: eine Strahlungsfluss-Sperrschichttemperatur-Kennlinie, eine Strahlungsfluss-Strom-Kennlinie und ein Strahlungsfluss-Strom-Zeit-Diagramm,
- Figur 2: einen Verlauf einer thermischen Impedanz,
- Figur 3: ein Ausschnitt aus dem Strahlungsfluss-Strom-Zeit-Diagramm,
- Figur 4: ein erstes Strom-Zeit-Diagramm,
- Figur 5: ein zweites Strom-Zeit-Diagramm,
- Figur 6: eine Steuervorrichtung und ein strahlungsemittierendes Halbleiterbauelement,
- Figur 7: ein erstes Ablaufdiagramm und
- Figur 8: ein zweites Ablaufdiagramm.

Elemente gleicher Konstruktion oder Funktion sind figurenübergreifend mit den gleichen Bezugszeichen versehen.

Messungen haben gezeigt, dass ein Strahlungsfluss Φe eines strahlungsemittierenden Halbleiterbauelements 1 in einem Impulsbetrieb während einer Impulsdauer PD abnimmt. Die Impulsdauer PD umfasst dabei für jeden Impuls eine Zeitdauer zwischen einer Einschaltphase und einer Ausschaltphase. Während der Einschaltphase und der Ausschaltphase verändert sich der Strahlungsfluss Φe aufgrund eines Einschaltvorgangs beziehungsweise eines Ausschaltvorgangs. Während der Impulsdauer PD soll der Strahlungsfluss Φe jedoch im Wesentlichen konstant sein.

Figur 1 zeigt links oben eine Strahlungsfluss-Sperrschichttemperatur-Kennlinie, in der ein erstes Strahlungsflussverhältnis gegen eine Sperrschichttemperatur Tj eines strahlungsemittierenden Halbleiterbauelements 1 aufgetragen ist. Das erste Strahlungsflussverhältnis ist gebildet durch ein Verhältnis eines Strahlungsflusses Φe des strahlungsemittierenden Halbleiterbauelements 1 in Bezug auf den Strahlungsfluss Φe, der sich bei einer vorgegebenen Sperrschichttemperatur von 25° C ergibt. Das erste Strahlungsflussverhältnis kann jedoch auch anders gebildet sein. Mit zunehmender Sperrschichttemperatur Tj, die auch als Junction-Temperatur bezeichnet werden kann, sinkt der Strahlungsfluss Φe. Dies wirkt sich insbesondere während eines Impulsbetriebs des strahlungsemittierenden Halbleiterbauelements 1 negativ aus, wenn sich das strahlungsemittierende Halbleiterbauelement 1 bei jedem Impuls während dessen Impulsdauer PD erwärmt und nach einem Ende des Impulses wieder abkühlt. Der Strahlungsfluss Φe während der jeweiligen Impulsdauer PD sinkt dann im Allgemeinen mit zunehmender Erwärmung.

Figur 1 zeigt links unten eine Strahlungsfluss-Strom-Kennlinie des strahlungsemittierenden Halbleiterbauelements 1, in dem ein zweites Strahlungsflussverhältnis gegen einen elektrischen Betriebsstrom If des strahlungsemittierenden Halbleiterbauelements aufgetragen ist. Das zweite Strahlungsflussverhältnis ist gebildet durch ein Verhältnis des Strahlungsflusses Φe des strahlungsemittierenden Halbleiterbauelements 1 in Bezug auf den Strahlungsfluss Φe, der sich bei einem vorgegebenen Betriebsstrom von 750 mA ergibt. Das zweite Strahlungsflussverhältnis kann jedoch auch anders vorgegeben sein. Mit steigendem Betriebsstrom If steigt der Strahlungsfluss Φe.

Jedoch steigt mit steigendem Betriebsstrom If im Allgemeinen auch die Sperrschichttemperatur Tj des strahlungsemittierenden Halbleiterbauelements 1. Dies gilt insbesondere dann, wenn die Impulsdauer PD genügend lang ist, das heißt ein Arbeitszyklus in dem Impulsbetrieb genügend groß ist, um das Erwärmen des strahlungsemittierenden Halbleiterbauelements 1 zu bewirken. Aufgrund des in der Strahlungsfluss-Sperrschichttemperatur-Kennlinie gezeigten Zusammenhangs kann der Strahlungsfluss Φe durch Erhöhen des Betriebsstroms If daher nicht beliebig erhöht werden und sinkt sogar bei zu großem Betriebsstrom If und zu langer Impulsdauer PD beziehungsweise zu großem Arbeitszyklus.

Abhängig von der Strahlungsfluss-Sperrschichttemperatur-Kennlinie, der Strahlungsfluss-Strom-Kennlinie und abhängig von einem zeitlichen Verlauf einer thermischen Impedanz Zth des strahlungsemittierenden Halbleiterbauelements 1, der in Figur 2 dargestellt ist, kann ein Strahlungsfluss-Strom-Zeit-Diagramm ermittelt werden, das rechts in der Figur 1 gezeigt ist. In dem Strahlungsfluss-Strom-Zeit-Diagramm ist ein drittes Strahlungsflussverhältnis gegen den Betriebsstrom If und eine Zeit t aufgetragen. Das dritte Strahlungsflussverhältnis ist gebildet durch ein Verhältnis des Strahlungsflusses Φe des strahlungsemittierenden Halbleiterbauelements 1 in Bezug auf einen vorgegebenen Referenzstrahlungsfluss Φe0. Der vorgegebene Referenzstrahlungsfluss Φe0 ist beispielsweise als der Strahlungsfluss Φe vorgegeben, der sich bei der vorgegebenen Sperrschichttemperatur von 25° C und bei dem vorgegebenen Betriebsstrom von 750 mA ergibt. Der vorgegebene Referenzstrahlungsfluss Φe0 kann jedoch auch anders vorgegeben sein. Ferner kann auch das dritte Strahlungsflussverhältnis anders gebildet sein.

Das Strahlungsfluss-Strom-Zeit-Diagramm ist beispielsweise ermittelbar durch ein physikalisches Modell des strahlungsemittierenden Halbleiterbauelements 1, das insbesondere ein Elektro-Thermo-Optisches Modell ist, in dem die relevanten elektrischen, die thermischen und die optischen Größen geeignet miteinander verknüpft sind. Zu den elektrischen Größen gehören beispielsweise der Betriebsstrom If, der durch das strahlungsemittierende Halbleiterbauelement 1 fließt, und eine Spannung, die über dem strahlungsemittierenden Halbleiterbauelement 1 abfällt. Zu den thermischen Größen gehören beispielsweise eine thermische Leistung sowie thermische Widerstände und thermische Kapazitäten, die durch die Materialien und deren Anordnung in dem strahlungsemittierenden Halbleiterbauelement 1 vorgegeben sind. Zu den optischen Größen gehört beispielsweise der Strahlungsfluss Φe. Es können auch weitere oder andere Größen in dem physikalischen Modell berücksichtigt sein. Dem physikalischen Modell werden bevorzugt die Strahlungsfluss-Sperrschichttemperatur-Kennlinie, die Strahlungsfluss-Strom-Kennlinie, der Verlauf der thermischen Impedanz Zth und gegebenenfalls eine Spannungs-Strom-Kennlinie vorgegeben. In der nicht dargestellten Spannungs-Strom-Kennlinie ist die Spannung, die über dem strahlungsemittierenden Halbleiterbauelement abfällt, über den Betriebsstrom If aufgetragen.

Die Kennlinien und der zeitliche Verlauf der thermischen Impedanz Zth sind beispielsweise durch Messen ermittelbar. Der zeitliche Verlauf der thermischen Impedanz Zth ist beispielsweise durch einen Aufheiz- oder Abkühlvorgang ermittelbar und ist abhängig von den thermischen Widerständen und den thermischen Kapazitäten des strahlungsemittierenden Halbleiterbauelements 1. Die Kennlinien und der Verlauf der thermischen Impedanz Zth sind charakteristisch für das jeweilige strahlungsemittierende Halbleiterbauelement 1.

Figur 3 zeigt einen Ausschnitt aus dem Strahlungsfluss-Strom-Zeit-Diagramm gemäß Figur 1 für den Fall, dass das dritte Strahlungsflussverhältnis konstant auf einem Wert von 1 gehalten werden soll. Der für das konstante dritte Strahlungsflussverhältnis einzustellende Betriebsstrom If ergibt sich als eine Höhenlinie in dem Strahlungsfluss-Strom-Zeit-Diagramm oder, anders ausgedrückt, als eine Schnittlinie in der Ebene des dritten Strahlungsflussverhältnisses mit dem konstanten Wert 1. Entsprechend kann der einzustellende Betriebsstrom If auch für einen anderen Wert des dritten Strahlungsflussverhältnisses ermittelt werden.

Dem Strahlungsfluss-Strom-Zeit-Diagramm in Figur 3 ist zu entnehmen, dass das dritte Strahlungsflussverhältnis nicht beliebig lange auf dem Wert von 1 gehalten werden kann. Eine weitere Erhöhung des Betriebsstroms If bewirkt dann aufgrund der damit einhergehenden Erwärmung des strahlungsemittierenden Halbleiterbauelements 1 keine Erhöhung, sondern eine Verringerung des Strahlungsflusses Φe. Die Impulsdauer PD muss daher so kurz beziehungsweise der Arbeitszyklus so klein sein, dass das dritte Strahlungsflussverhältnis und damit der Strahlungsfluss Φe durch das Erhöhen des Betriebsstroms If im Wesentlichen konstant gehalten werden kann. Es kann auch vorgesehen sein, das dritte Strahlungsflussverhältnis auf einem anderen Wert als 1 konstant zu halten, insbesondere auf einem niedrigeren Wert. Entsprechend ergibt sich für den einzustellenden Verlauf des Betriebsstroms If eine andere Schnittlinie beziehungsweise Höhenlinie. Gegebenenfalls kann bei einem dritten Strahlungsflussverhältnis mit einem Wert kleiner als 1 die Impulsdauer PD länger beziehungsweise der Arbeitszyklus größer sein, ohne dass der Strahlungsfluss Φe während der Impulszeitdauer PD abfällt.

Bevorzugt wird der Verlauf des einzustellenden Betriebsstroms If als Überlagerung, das heißt als Summe, eines elektrischen Schaltstroms Is und eines elektrischen Kompensationsstroms Ik ermittelt, eingestellt und erzeugt, zum Kompensieren des Abfalls des Strahlungsflusses Φe aufgrund der Erwärmung während der jeweiligen Impulsdauer PD. Der elektrische Schaltstrom Is wird vorzugsweise rechteckförmig vorgesehen und entspricht daher Rechteckimpulsen. Der elektrische Schaltstrom Is ist während der Impulsdauer PD vorzugsweise im Wesentlichen konstant und dient zum Einschalten des strahlungsemittierenden Halbleiterbauelements 1 während der Impulsdauer PD und zum ansonsten Ausschalten des strahlungsemittierenden Halbleiterbauelements 1. Der elektrische Kompensationsstrom Ik ist so vorgesehen, dass dieser während der Impulsdauer PD ansteigt, um den Abfall des Strahlungsflusses Φe aufgrund der Erwärmung des strahlungsemittierenden Halbleiterbauelements 1 zu kompensieren. Entsprechend dem elektrischen Kompensationsstrom Ik steigt auch der elektrische Betriebsstrom If während der Impulsdauer PD an.

Figur 4 zeigt ein erstes Strom-Zeit-Diagramm, in dem der Kompensationsstrom Ik, wie er beispielsweise mittels des physikalischen Modells ermittelbar ist, über die Zeit t aufgetragen ist. Bevorzugt wird ein Verlauf eines approximierten Kompensationsstroms Ia als Approximation des Verlaufs des Kompensationsstroms Ik ermittelt, der den Verlauf des einzustellenden Kompensationsstrom Ik repräsentiert. Der Verlauf des approximierten Kompensationsstroms Ia wird ermittelt abhängig von einer Summe über mindestens einen Summanden der Form A * (1 - exp(-t/tau)). Figur 4 zeigt den Verlauf des approximierten Kompensationsstroms Ia für einen einzigen Summanden. Durch Berücksichtigen weiterer Summanden kann die Präzision der Approximation verbessert werden. Beim Beispiel der Figur 4 wird die Funktion Ia = A * (1 - exp(-t/tau)) + I0 an die Messwerte für den Kompensationsstrom Ik gefittet. Da nur ein Summand der Form A * (1 - exp(-t/tau)) berücksichtig wird, ist die Anpassung nicht perfekt. Dafür ist der Stromverlauf Ia durch eine besonders einfache Funktion gegeben, was die Erzeugung des Kompensationsstroms vereinfacht. Vorliegend ist A = - 0.425 A, tau = 0,00033s und I0 = 0.425 A.

Eine Zeitkonstante tau wird jeweils ermittelt abhängig von dem zeitlichen Verlauf der thermischen Impedanz Zth. Wird die Anzahl der Summanden gleich einer Anzahl thermischer Widerstands-Kapazitätsglieder oder thermischer RC-Glieder des strahlungsemittierenden Halbleiterbauelements 1 gewählt, die den Verlauf der thermischen Impedanz Zth prägen, dann entspricht die jeweilige Zeitkonstante tau einer jeweiligen Zeitkonstante, die durch jeweils eines der thermischen RC-Glieder des strahlungsemittierenden Halbleiterbauelements 1 vorgegebenen sind. Die thermischen widerstände und die thermischen Kapazitäten, die die thermischen RC-Glieder bilden, und somit auch die zugehörigen Zeitkonstanten sind abhängig von dem Verlauf der thermischen Impedanz Zth ermittelbar. Ferner wird ein Faktor A jeweils ermittelt abhängig von der Spannungs-Strom-Kennlinie und/oder der Strahlungsfluss-Strom-Kennlinie und/oder der Strahlungsfluss-Sperrschichttemperatur-Kennlinie. Aufgrund der Einfachheit der Funktion der einzelnen Summanden kann der Verlauf des approximierten Kompensationsstroms Ia sehr einfach erzeugt werden, zum Beispiel mittels entsprechend ausgebildeter elektrischer Widerstands-Kapazitäts-Glieder, die auch als elektrische RC-Glieder bezeichnet werden können.

Figur 5 zeigt ein zweites Strom-Zeit-Diagramm mit einem gemessenen Verlauf des Strahlungsflusses Φe, der durch den ansteigenden Betriebsstrom If im Wesentlichen konstant gehalten wird. Ferner ist der gemessene Verlauf des Betriebsstroms If gezeigt. Der Strahlungsfluss Φe soll während der Impulsdauer PD im Wesentlichen konstant bleiben. Anders ausgedrückt soll der Strahlungsfluss Φe während der Impulsdauer PD innerhalb eines vorgegebenen Strahlungsflusstoleranzbandes Φetol liegen, durch das eine maximale Schwankungsbreite des Strahlungsflusses Φe vorgegeben ist. Beispielsweise kann vorgegeben sein, dass der Strahlungsfluss Φe während der Impulsdauer PD nur um maximal 1,5 % schwanken darf. Die Breite des vorgegebenen Strahlungsflusstoleranzbandes Φetol kann entsprechend den Anforderungen vorgegeben werden. Entsprechend präzise muss der Betriebsstrom If und gegebenenfalls der Kompensationsstrom Ik oder entsprechend der approximierte Kompensationsstrom Ia erzeugt werden. Das vorgegebene Strahlungsflusstoleranzband Φetol kann jedoch auch anders vorgegeben sein.

Figur 6 zeigt eine Steuervorrichtung 2 und ein strahlungsemittierendes Halbleiterbauelement 1, das mit einem Ausgang der Steuervorrichtung 2 elektrisch gekoppelt ist. Die Steuervorrichtung ist elektrisch mit einem Betriebspotential VB und einem Bezugspotential GND gekoppelt. Eingangsseitig ist die Steuervorrichtung 3 mit einer Steuerleitung koppelbar, über die der Steuervorrichtung 2 beispielsweise Steuersignale zuführbar sind zum Auslösen des jeweiligen Impulses für den Impulsbetrieb des strahlungsemittierenden Halbleiterbauelements 1. Die Steuervorrichtung 2 ist ausgebildet, den impulsförmigen, während der Impulsdauer PD ansteigenden, elektrischen Betriebsstrom If zum Ansteuern des strahlungsemittierenden Halbleiterbauelements 1 zu erzeugen. Bevorzugt ist die Steuervorrichtung 2 als eine Treiberschaltung für das strahlungsemittierende Halbleiterbauelement 1 ausgebildet. Ferner sind bevorzugt die Steuervorrichtung 2 und das strahlungsemittierende Halbleiterbauelement 1 zusammen als eine gemeinsame Baueinheit in einem Modul 4 ausgebildet. Es kann auch vorgesehen sein, zwei oder mehr strahlungsemittierende Halbleiterbauelemente 1 durch die Steuervorrichtung 2 zu betreiben und/oder in dem Modul 4 anzuordnen.

Figur 7 zeigt ein erstes Ablaufdiagramm eines Verfahrens zum Herstellen der Steuervorrichtung 2. Das Verfahren beginnt in einem Schritt S1. In einem Schritt S2 wird der zeitliche Verlauf der thermischen Impedanz Zth ermittelt. Dies erfolgt bevorzugt repräsentativ für eine Gruppe von gleichartigen strahlungsemittierenden Halbleiterbauelementen 1. Die Gleichartigkeit betrifft insbesondere die Bauart und die Materialauswahl. Die zeitlichen Verläufe der thermischen Impedanz Zth weichen zwischen verschiedenen strahlungsemittierenden Halbleiterbauelementen 1 innerhalb der Gruppe nur in einem tolerierbaren Maße voneinander ab. So muss gegebenenfalls nicht für jedes einzelne strahlungsemittierende Halbleiterbauelement 1 dessen zeitlicher Verlauf der thermischen Impedanz Zth ermittelt werden. In dem Schritt S2 werden gegebenenfalls auch die Strahlungsfluss-Sperrschichttemperatur-Kennlinie und/oder die Strahlungsfluss-Strom-Kennlinie und/oder die Spannungs-Strom-Kennlinie ermittelt, vorzugsweise repräsentativ für die Gruppe von strahlungsemittierenden Halbleiterbauelementen 1.

Ein Schritt S3 kann vorgesehen sein, in dem die Steuervorrichtung 2 so ausgebildet wird, dass der impulsförmige, vorzugsweise rechteckförmige, elektrische Schaltstrom Is erzeugbar ist. Ein Schritt S4 kann vorgesehen sein, in dem der einzustellende Verlauf des während der Impulsdauer PD ansteigenden, elektrischen Kompensationsstroms Ik ermittelt wird, gegebenenfalls in Form des approximierten Kompensationsstroms Ia. Das Ermitteln erfolgt abhängig von dem erfassten Verlauf der thermischen Impedanz Zth. Bevorzugt erfolgt das Ermitteln mittels des physikalischen Modells des strahlungsemittierenden Halbleiterbauelements 1, dem der erfasste Verlauf der thermischen Impedanz Zth vorgegeben wird. Dazu wird beispielsweise der Verlauf der gewünschten Höhenlinie in dem Strahlungsfluss-Strom-Zeit-Diagramm ermittelt und gegebenenfalls die Approximation des approximierten Kompensationsstroms Ia durchgeführt. Durch die Approximation werden beispielsweise Parameter ermittelt, die zum Einstellen des Kompensationsstroms Ik nutzbar sind. Das Ermitteln des einzustellenden Verlaufs des Kompensationsstroms Ik kann jedoch auch anders erfolgen.

Ferner kann ein Schritt S5 vorgesehen sein, in dem der einzustellende Betriebsstrom If als Überlagerung oder Summe des Schaltstroms Is und des Kompensationsstroms Ik ermittelt wird. In einem Schritt S6 wird die Steuervorrichtung 2 so ausgebildet, dass der einzustellende Betriebsstrom If während des Betriebs erzeugbar ist. Dies kann beispielsweise durch Ausbilden einer elektrischen Schaltungsanordnung und geeignetes Dimensionieren von elektrischen RC-Gliedern erfolgen. Es ist jedoch ebenso möglich, die Parameter oder Werte, die den einzustellenden Verlauf des Kompensationsstroms Ik beziehungsweise des Betriebsstroms If repräsentieren, digital in einem Speicher zu speichern und während der Impulsdauer PD zum Einstellen des Kompensationsstroms Ik beziehungsweise des Betriebsstroms If zu nutzen, beispielsweise durch Wandeln einer Folge von gespeicherten Werten mittels eines Digital-Analog-Wandlers. Eine weitere Möglichkeit besteht beispielsweise darin, einen Funktionsgenerator vorzusehen, der ausgebildet ist, ausgangsseitig einen Signalverlauf entsprechend dem Verlauf des einzustellenden Betriebsstroms If oder des einzustellenden Kompensationsstroms Ik bereitzustellen. Die Steuervorrichtung 2 kann in dem Schritt S6 jedoch auch anders ausgebildet werden.

Das Verfahren endet in einem Schritt S7. Es kann auch vorgesehen sein, den einzustellenden Betriebsstrom If abhängig von dem ermittelten Verlauf der thermischen Impedanz Zth in einem Schritt S8 zu ermitteln, ohne dass dazu der Schaltstrom Is und der Kompensationsstrom Ik ermittelt werden müssen. Der Schritt S8 kann daher gegebenenfalls die Schritte S3 bis S5 ersetzen.

Figur 8 zeigt ein zweites Ablaufdiagramm eines Steuerverfahrens zum Betreiben des mindestens einen strahlungsemittierenden Halbleiterelements 1 mittels des impulsförmigen, während der Impulsdauer PD ansteigenden, elektrischen Betriebsstroms If. Das Steuerverfahren wird vorzugsweise durch die Steuervorrichtung 2 ausgeführt. Das Steuerverfahren kann beispielsweise in Form der elektrischen Schaltungsanordnung in der Steuervorrichtung 2 implementiert sein. Die elektrische Schaltungsanordnung umfasst dazu beispielsweise die elektrischen RC-Glieder. Das Steuerverfahren kann jedoch auch als ein Programm implementiert und in einem Speicher gespeichert sein, der durch die Steuervorrichtung 2 umfasst ist oder der mit der Steuervorrichtung 2 elektrisch gekoppelt ist. Die Steuervorrichtung 2 umfasst dann beispielsweise eine Recheneinheit, die das Programm ausführt. Beispielsweise steuert die Recheneinheit abhängig von dem Programm den Digital-Analog-Wandler oder eine andere Komponente der Steuereinheit, die ausgebildet ist, den einzustellenden Verlauf des Kompensationsstroms Ik beziehungsweise des Betriebsstroms If einzustellen.

Das Steuerverfahren beginnt in einem Schritt S10. In einem Schritt S11 wird der impulsförmige, vorzugsweise rechteckförmige, elektrische Schaltstrom Is erzeugt. In einem Schritt S12 wird der einzustellende Kompensationsstrom Ik eingestellt, zum Beispiel in Form des approximierten Kompensätionsstroms Ia, und entsprechend erzeugt. In einem Schritt S13 wird der Betriebsstrom If als Überlagerung oder Summe des Schaltstrome Is und des Kompensationsstroms Ik erzeugt und in einem Schritt S14 an das mindestens eine strahlungsemittierende Halbleiterbauelement 1 ausgegeben. Das Steuerverfahren endet in einem Schritt S15. Es kann auch vorgesehen sein, den ansteigenden Betriebsstrom If in einem Schritt S16 zu erzeugen, ohne dass dazu der Schaltstrom Is und der Kompensationsstrom Ik erzeugt werden muss. Der Schritt S16 kann daher gegebenenfalls die Schritte S11 bis S13 ersetzen.

Die Erfindung ist nicht durch die Beschreibung anhand der Ausführungsbeispiele beschränkt. Vielmehr umfasst die Erfindung jedes neue Merkmal sowie jede Kombination von Merkmalen, was insbesondere jede Kombination von Merkmalen in den Patentansprüchen beinhaltet, auch wenn dieses Merkmal oder diese Kombination selbst nicht explizit in den Patentansprüchen oder Ausführungsbeispielen angegeben ist.

Diese Patentanmeldung beansprucht die Priorität der deutschen Patentanmeldung 102007009532.7, deren Offenbarungsgehalt hiermit durch Rückbezug aufgenommen wird.

### Bezugszeichenliste

| | |
|---|---|
| 1 | strahlungsemittierendes Halbleiterbauelement |
| 2 | Steuervorrichtung |
| 3 | Steuerleitung |
| 4 | Modul |
| | |
| Φe | Strahlungsfluss |
| Φe0 | vorgegebener Referenzstrahlungsfluss |
| Φetol | vorgegebenes Strahlungsflusstoleranzband |
| GND | Bezugspotential |
| Ia | approximierter Kompensationsstrom |
| If | Betriebsstrom |
| Ik | Kompensationsstrom |
| Is | Schaltstrom |
| PD | Impulsdauer |
| S1-16 | Schritt |
| t | Zeit |
| Tj | Sperrschichttemperatur |
| VB | Betriebspotential |
| Zth | thermische Impedanz |

## Patentansprüche

1. Steuerverfahren,
bei dem zum Betreiben mindestens eines strahlungsemittierenden Halbleiterbauelements (1) ein impulsförmiger, während einer Impulsdauer (PD) ansteigender, elektrischer Betriebsstrom (If) erzeugt wird.

2. Steuerverfahren nach Anspruch 1,
bei dem der elektrische Betriebsstrom (If) derart erzeugt wird, dass sich ein Strahlungsfluss (Φe) des mindestens einen strahlungsemittierenden Halbleiterbauelements (1) während der Impulsdauer (PD) nur innerhalb eines vorgegebenen Strahlungsflusstoleranzbandes (Φetol) verändert.

3. Steuerverfahren nach einem der Ansprüche 1 oder 2,
bei dem
- ein impulsförmiger, elektrischer Schaltstrom (Is) erzeugt wird und
- ein elektrischer Kompensationsstrom (Ik) erzeugt wird, der während der Impulsdauer (PD) ansteigt und der dem elektrischen Schaltstrom (Is) überlagert wird zum Erzeugen des elektrischen Betriebsstroms (If) des mindestens einen strahlungsemittierenden Halbleiterbauelements (1).

4. Steuerverfahren nach einem der vorstehenden Ansprüche, bei dem ein Verlauf des elektrischen Betriebsstroms (If) beziehungsweise des elektrischen Kompensationsstroms (Ik) erzeugt wird abhängig von einer Summe über mindestens einen Summanden der Form $A * \left(1-exp \left(-t/tau\right)\right) ,$
wobei eine Zeitkonstante tau und ein Faktor A jeweils vorgegeben sind.

5. Steuervorrichtung, die ausgebildet ist zum Erzeugen eines impulsförmigen, während einer Impulsdauer (PD) ansteigenden, elektrischen Betriebsstroms (If) zum Betreiben mindestens eines strahlungsemittierenden Halbleiterbauelements (1).

6. Steuervorrichtung nach Anspruch 5,
die ausgebildet ist zum Erzeugen des elektrischen Betriebsstroms (If) derart, dass sich ein Strahlungsfluss (Φe) des mindestens einen strahlungsemittierenden Halbleiterbauelements (1) während der Impulsdauer (PD) nur innerhalb eines vorgegebenen Strahlungsflusstoleranzbandes (Φetol) verändert.

7. Steuervorrichtung nach einem der Ansprüche 5 oder 6,
die zusammen mit dem mindestens einen strahlungsemittierenden Halbleiterbauelement (1) als eine gemeinsame Baueinheit ausgebildet ist.

8. Verfahren zum Herstellen einer Steuervorrichtung (2) zum Betreiben mindestens eines strahlungsemittierenden Halbleiterbauelements (1) mittels eines impulsförmigen, während einer Impulsdauer (PD) ansteigenden, elektrischen Betriebsstroms (If), bei dem
- ein zeitlicher Verlauf einer thermischen Impedanz (Zth) ermittelt wird, die repräsentativ ist für das mindestens eine strahlungsemittierende Halbleiterbauelement (1),
- abhängig von dem ermittelten zeitlichen Verlauf der thermischen Impedanz (Zth) ein einzustellender Verlauf des Betriebsstroms (If) ermittelt wird und
- die Steuervorrichtung (2) so ausgebildet wird, dass der einzustellende Verlauf des elektrischen Betriebsstroms (If) jeweils während der Impulsdauer (PD) eingestellt wird.

9. Verfahren nach Anspruch 8,
bei dem der einzustellende Verlauf des elektrischen Betriebsstrom (If) derart ermittelt wird, dass sich ein Strahlungsfluss (Φe) des mindestens einen strahlungsemittierenden Halbleiterbauelements (1) während der Impulsdauer (PD) nur innerhalb eines vorgegebenen Strahlungsflusstoleranzbandes (Φetol) verändert.

10. Verfahren nach einem der Ansprüche 8 oder 9,
bei dem
- die Steuervorrichtung (2) ausgebildet wird, einen impulsförmigen, elektrischen Schaltstrom (Is) zu erzeugen,
- das Ermitteln des einzustellenden Verlaufs des Betriebsstroms (If) umfasst, dass ein einzustellender Verlauf eines elektrischen, während der Impulsdauer (PD) ansteigenden, Kompensationsstroms (Ik) ermittelt wird, der den elektrischen Schaltstrom (Is) überlagert zum Erzeugen des elektrischen Betriebsstroms (If), und
- die Steuervorrichtung (2) so ausgebildet wird, dass der einzustellende Verlauf des Kompensationsstroms (Ik) jeweils während der Impulsdauer (PD) eingestellt wird.

11. Verfahren nach einem der Ansprüche 8 bis 10,
bei dem
- eine Spannungs-Strom-Kennlinie und/oder eine Strahlungsfluss-Strom-Kennlinie und/oder eine Strahlungsfluss-Sperrschichttemperatur-Kennlinie ermittelt wird, die jeweils repräsentativ ist für das mindestens eine strahlungsemittierende Halbleiterbauelement (1),
- abhängig von der Spannungs-Strom-Kennlinie und/oder Strahlungsfluss-Strom-Kennlinie und/oder Strahlungsfluss-Sperrschichttemperatur-Kennlinie der einzustellende Verlauf des elektrischen Betriebsstroms (If) beziehungsweise des elektrischen Kompensationsstroms (Ik) ermittelt wird.

12. Verfahren nach Anspruch 11,
bei dem der einzustellende Verlauf des elektrischen Betriebsstroms (If) beziehungsweise des elektrischen Kompensationsstroms (Ik) ermittelt wird abhängig von einer Summe über mindestens einen Summanden der Form $A * \left(1-exp \left(-t/tau\right)\right) ,$
wobei
- eine Zeitkonstante tau jeweils ermittelt wird abhängig von dem zeitlichen Verlauf der thermischen Impedanz (Zth) und
- ein Faktor A jeweils ermittelt wird abhängig von der ermittelten Spannungs-Strom-Kennlinie und/oder der ermittelten Strahlungsfluss-Strom-Kennlinie und/oder der ermittelten Strahlungsfluss-Sperrschichttemperatur-Kennlinie.

## Claims

1. Control method,
in which a pulsed electric operating current (If) that rises during a pulse duration (PD) is generated for operating at least one radiation-emitting semiconductor component (1).

2. Control method according to Claim 1,
in which the electric operating current (If) is generated in such a way that a radiation flux (Φe) of the at least one radiation-emitting semiconductor component (1) changes only within a predetermined radiation flux tolerance band (Φetol) during the pulse duration (PD).

3. Control method according to either of Claims 1 and 2, in which
- a pulsed electric switching current (Is) is generated, and
- an electric compensation current (Ik) is generated, which rises during the pulse duration (PD) and which is superposed on the electric switching current (Is) in order to generate the electric operating current (If) of the at least one radiation-emitting semiconductor component (1).

4. Control method according to one of the preceding claims,
in which a profile of the electric operating current (If) and respectively of the electric compensation current (Ik) is generated depending on a sum formed using at least one summand of the form $A * \left(1-exp \left(-t/tau\right)\right)$
where a time constant tau and a factor A are predetermined in each case.

5. Control device, which is designed for generating a pulsed electric operating current (If) that rises during a pulse duration (PD) for operating at least one radiation-emitting semiconductor component (1).

6. Control device according to Claim 5,
which is designed for generating the electric operating current (If) in such a way that a radiation flux (Φe) of the at least one radiation-emitting semiconductor component (1) changes only within a predetermined radiation flux tolerance band (Φetol) during the pulse duration (PD).

7. Control device according to either of Claims 5 and 6,
which together with the at least one radiation-emitting semiconductor component (1) is formed as a common structural unit.

8. Method for producing a control device (2) for operating at least one radiation-emitting semiconductor component (1) by means of a pulsed electric operating current (If) that rises during a pulse duration (PD), in which
- a temporal profile of a thermal impedance (Zth) representative of the at least one radiation-emitting semiconductor component (1) is determined,
- a profile of the operating current (If) that is to be set is determined depending on the determined temporal profile of the thermal impedance (Zth), and
- the control device (2) is designed such that the profile of the electric operating current (If) that is to be set is set in each case during the pulse duration (PD).

9. Method according to Claim 8,
in which the profile of the electric operating current (If) that is to be set is determined in such a way that a radiation flux (Φe) of the at least one radiation-emitting semiconductor component (1) changes only within a predetermined radiation flux tolerance band (Φetol) during the pulse duration (PD).

10. Method according to either of Claims 8 and 9,
in which
- the control device (2) is designed to generate a pulsed electric switching current (Is),
- determining the profile of the operating current (If) that is to be set comprises determining a profile to be set of an electric compensation current (Ik) that rises during the pulse duration (PD) and is superposed on the electric switching current (Is) in order to generate the electric operating current (If), and
- the control device (2) is designed such that the profile of the compensation current (Ik) that is to be set is set in each case during the pulse duration (PD).

11. Method according to one of Claims 8 to 10,
in which
- a voltage-current characteristic curve and/or a radiation flux-current characteristic curve and/or a radiation flux-junction temperature characteristic curve is determined, which is in each case representative of the at least one radiation-emitting semiconductor component (1),
- the profile to be set of the electric operating current (If) and respectively of the electric compensation current (Ik) is determined depending on the voltage-current characteristic curve and/or radiation flux-current characteristic curve and/or radiation flux-junction temperature characteristic curve.

12. Method according to Claim 11,
in which the profile to be set of the electric operating current (If) and respectively of the electric compensation current (Ik) is determined depending on a sum formed using at least one summand of the form $A * \left(1-exp \left(-t/tau\right)\right)$
where
- a time constant tau is in each case determined depending on the temporal profile of the thermal impedance (Zth), and
- a factor A is in each case determined depending on the voltage-current characteristic curve determined and/or the radiation flux-current characteristic curve determined and/or the radiation flux-junction temperature characteristic curve determined.

## Revendications

1. Procédé de commande, dans lequel, pour attaquer au moins un composant à semi-conducteur émetteur de rayonnement (1), un courant électrique d'attaque (If) impulsionnel augmentant pendant la durée d'une impulsion (PD) est généré.

2. Procédé de commande selon la revendication 1,
dans lequel le courant électrique d'attaque (If) est généré de manière à ce qu'un flux de rayonnement (Φe) de l'au moins un composant à semi-conducteur émetteur de rayonnement (1) ne varie pendant la durée de l'impulsion (PD) qu'à l'intérieur d'une bande de tolérance prédéterminée du flux de rayonnement (Φetol).

3. Procédé de commande selon l'une quelconque des revendications 1 et 2, dans lequel
- un courant électrique de commutation impulsionnel (Is) est généré et
- un courant électrique de compensation (Ik) qui augmente pendant la durée de l'impulsion (PD) et qui est superposé au courant électrique de commutation (Is) est généré pour générer le courant électrique d'attaque (If) de l'au moins un composant à semi-conducteur émetteur de rayonnement (1).

4. Procédé de commande selon l'une quelconque des revendications précédentes, dans lequel un profil du courant électrique d'attaque (If) ou du courant électrique de compensation (Ik) est généré en fonction d'une somme sur au moins un opérande de la forme : $A * \left(1-exp \left(-t/tau\right)\right) ,$
dans lequel une constante de temps tau et un facteur A sont respectivement prédéterminés.

5. Dispositif de commande conçu pour générer un courant électrique d'attaque (If) impulsionnel augmentant pendant la durée d'une impulsion (PD) pour attaquer au moins un composant à semi-conducteur émetteur de rayonnement (1).

6. Dispositif de commande selon la revendication 5, conçu pour générer le courant électrique d'attaque (If) de manière à ce qu'un flux de rayonnement (Φe) de l'au moins un composant à semi-conducteur émetteur de rayonnement (1) ne varie pendant la durée de l'impulsion (PD) qu'à l'intérieur d'une bande de tolérance prédéterminée du flux de rayonnement (Φetol).

7. Dispositif de commande selon l'une quelconque des revendications 5 ou 6, réalisé en association avec l'au moins un composant à semi-conducteur émetteur de rayonnement (1) en tant qu'unité structurelle commune.

8. Procédé de fabrication d'un dispositif de commande (2) destiné à attaquer au moins un composant à semi-conducteur émetteur de rayonnement (1) au moyen d'un courant électrique d'attaque (If) impulsionnel augmentant pendant une durée d'impulsion (PD), dans lequel :
- on détermine un profil temporel d'une impédance thermique (Zth) qui est représentative de l'au moins un composant à semi-conducteur émetteur de rayonnement (1),
- en fonction du profil temporel déterminé de l'impédance thermique (Zth), on détermine un profil devant être réglé du courant d'attaque (If), et
- le dispositif de commande (2) est conçu de telle manière que le profil à régler du courant électrique d'attaque (If) est respectivement réglé pendant la durée de l'impulsion (PD).

9. Procédé de commande selon la revendication 8,
dans lequel le profil à régler du courant électrique d'attaque (If) est déterminé de telle manière qu'un flux de rayonnement (Φe) de l'au moins un composant à semi-conducteur émetteur de rayonnement (1) ne varie pendant la durée de l'impulsion (PD) qu'à l'intérieur d'une bande de tolérance prédéterminée du flux de rayonnement (Φetol).

10. Procédé selon l'une quelconque des revendications 8 ou 9,
dans lequel
- le dispositif de commande (2) est conçu pour générer un courant électrique de commutation impulsionnel (Is),
- l'obtention du profil à régler du courant d'attaque (If) consiste à déterminer un profil à régler d'un courant électrique de compensation (Ik) augmentant pendant la durée de l'impulsion (PD), qui est superposé au courant électrique de commutation (Is) pour générer le courant électrique d'attaque (If), et
- le dispositif de commande (2) est conçu de manière à régler respectivement le profil à régler du courant de compensation (Ik) pendant la durée de l'impulsion (PD).

11. Procédé selon l'une quelconque des revendications 8 à 10, dans lequel
- on détermine une caractéristique de tension-courant et/ou une caractéristique de flux de rayonnement-courant et/ou une caractéristique de flux de rayonnement-température de jonction qui est respectivement représentative de l'au moins un composant à semi-conducteur émetteur de rayonnement (1),
- en fonction de la caractéristique de tension-courant et/ou de la caractéristique de flux de rayonnement-courant et/ou de la caractéristique de flux de rayonnement-température de jonction, on détermine le profil à régler du courant électrique d'attaque (If) ou du courant électrique de compensation (Ik).

12. Procédé selon la revendication 11,
dans lequel on détermine le profil à régler du courant électrique d'attaque (If) ou du courant électrique de compensation (Ik) en fonction d'une somme sur au moins un opérande de la forme : $A * \left(1-exp \left(-t/tau\right)\right) ,$
dans lequel
- on détermine respectivement une constante de temps tau en fonction du profil temporel de l'impédance thermique (Zth) et
- on détermine respectivement un facteur A en fonction de la caractéristique de tension-courant déterminée et/ou de la caractéristique de flux de rayonnement-courant déterminée et/ou de la caractéristique de flux de rayonnement-température de jonction déterminée.
